# EUROPÄISCHE PATENTSCHRIFT

(11) **EP 0 775 794 B1**
(45) Veröffentlichungstag und Bekanntmachung des Hinweises auf die Patenterteilung: **04.10.2001**
(21) Anmeldenummer: 96118316.7
(22) Anmeldetag: 15.11.1996
(51) Int. Cl.: E05F 15/12, A47F 3/00

(54) **Vitrine zur Zurschaustellung von Gegenständen**
Show cabinet for display of articles
Vitrine pour la présentation d'articles

(30) Priorität: 23.11.1995 DE 19543616
(43) Veröffentlichungstag der Anmeldung: 28.05.1997
(73) Patentinhaber: Glasbau Hahn GmbH & Co. KG, D-60314 Frankfurt (DE)
(72) Erfinder: Kaufmann, Thomas Hahn, 60314 Franfkurt am Main (DE)
(74) Vertreter: Reichel, Wolfgang, Dipl.-Ing.

(56) Entgegenhaltungen:
- EP-A- 0 301 960
- EP-A- 0 416 340
- EP-A- 0 590 278

## Beschreibung

Die Erfindung betrifft eine Vitrine zur Zurschaustellung von Gegenständen bestehend aus einem, auf einem Unterteil angebrachten Oberteil, wobei das Oberteil aus einer oberen Fläche, einer vorderen Seitenfläche, einer hinteren Seitenfläche, einer linken und einer rechten Seitenfläche und einer unteren Fläche gebildet wird und diese zusammen einen Raum umschließen, in welchem die Gegenstände ausgestellt werden können und wobei mindestens die vordere Seitenfläche durch eine Glasscheibe gebildet wird.

Derartige Vitrinen sind bereits bekannt. Der Zugang zu dem Innenraum der Vitrine erfolgt dabei beispielsweise durch eine Tür, wobei die vordere Seitenfläche schwenkbar ausgebildet ist, wie dies in der EP 0 670 405 beschrieben wird. Weiterhin ist auch die Verwendung einer als Schiebetür ausgebildeten vorderen Seitenfläche vorgeschlagen worden.

Wird nun eine Vitrine mit einer größeren Breite gefordert, so benötigen die als schwenkbar oder verschiebbar ausgebildeten Türen einen entsprechend großen Schwenk- oder Verschiebebereich in unmittelbarer Nähe der Vitrine, der oftmals in den Aufstellungsorten derartiger Vitrinen nicht zur Verfügung gestellt werden kann. Eine Aufteilung der aus Glasscheiben bestehenden-Türen in zwei Flügel oder die Verwendung zweier verschiebbarer Teile kommt dabei aus optischen und anderen Gründen (Abdichtung) in vielen Fällen nicht in Betracht.

Die Aufgabe der Erfindung besteht nun darin, eine Vitrine der eingangs genannten Art derart auszubilden, daß diese eine große Breite aufweisen kann, ohne daß dabei ein besonders großer Bereich im Umfeld der Vitrine für die Öffnung der Tür benötigt wird, wobei die Bewegung der vorderen Seitenfläche im Rahmen des Vorgangs der Öffnung und der Schließung trotz des hohen Gewichts der Tür mühelos durch eine Person erfolgen kann.

Diese Aufgabe wird dadurch gelöst, daß die vordere Seitenfläche mit der oberen Fläche durch geeignete Mittel schwenkbar verbunden ist, daß im Bereich der linken und der rechten Seitenfläche jewei s eine auf den Mittelbereich der vorderen Seitenfläche angreifende, im Bereich der vorderen Seitenfläche mit der unteren Fläche des Oberteils verbundene Gasdruckfeder vorgesehen ist, wobei die Kraft jeder der beiden Gasdruckfedern ungefähr dem halben Gewicht der vorderen Seitenfläche entspricht, und daß die vordere Seitenfläche durch jeweils im Bereich der linken und der rechten Seitenfläche einen innenraumseitigen Befestigungspunkt und einen an der vorderen Seitenfläche angeordneten Angriffspunkt aufweisende Spindeln aus einer geschlossenen Lage in eine geöffnete Lage und umgekehrt bewegbar ist, welche durch jeweils einen Elektromotor angetrieben werden und beide Elektromotoren durch eine mit diesen elektrisch verbundene elektronische Steuereinrichtung im Gleichlauf betrieben werden.

Da die Höhe einer derartigen Vitrine in der Regel nicht die Höhe des betrachtenden Menschen überschreitet und das Oberteil oftmals auf einem Unterteil welcher Höhe auch immer ruht, ist der Schwenkbereich der als Tür ausgebildeten vorderen Seitenfläche nicht so groß. Die beiden Gasdruckfedern haben in erster Linie die Aufgabe, das Gewicht der vorderen Seitenfläche aufzunehmen, so daß zum Antrieb der Spindeln relativ schwache und damit kleine Elektromotoren verwendet werden können, wodurch der Außendurchmesser des Spindelgehäuses von dem Spindelaufbau und nicht vom Antriebsmotor bestimmt wird. Die Vitrine kann in sehr großen Breiten mit einem entsprechend hohen Gewicht der vorderen Seitenfläche hergestellt werden, dabei wird der Schwenkvorgang beim Öffnen und Schließen selbsttätig durch Spindeln durchgeführt, welche durch gleichlaufende Elektromotoren angetrieben werden.

Aus der EP-OS 0 670 405 ist eine die Merkmale des Oberbegriffs des Anspruchs 1 aufweisende Vitrine mit einer seitlich schwenkbaren Tür bekannt, bei welcher die übereinander am Vitrinengehäuse angebrachten beiden Scharniere axial und senkrecht zur Schließebene der Tür verschiebbar angebracht sind. Im Bereich des unteren Scharniers ist eine Gasdruckfeder angeordnet, welche die Tür im geschlossenen Zustand der Vitrine gegen die Türöffnung preßt und beim Öffnen der Tür vor Beginn des Schwenkvorgangs der Tür bei dem Abheben der Tür von der Türöffnung das untere Scharnier vom Gewicht der Tür entlastet, so daß beide Scharniere gleichmäßig aus der Türöffnung herausbewegt werden.

Weiterhin ist eine Vorrichtung zum Öffnen und Schließen von Schwenkflügeln bekannt. So wird in der DE-OS 44 03 973 ein Schwenkflügel beschrieben, welcher auf der Unterseite drehbar gelagert ist und mittels eines durch eine Hilfskraft bewegten Antriebsaggregats verschwenkt werden kann. Dabei ist eine Stange des Antriebsaggregats an einem Blendrahmen des Schwenkflügels und der Körper des Antriebsaggregats an einer an einem Seitenholm des Schwenkflügels befestigten Konsole schwenkbar befestigt.

Die EP 0 590 278 betrifft zwar ebenfalls eine Vitrine, wenn auch in Form eines Schaukastens, mit einer nach oben schwenkbaren Tür, an welcher eine Gasdruckfeder angebracht ist, deren Aufgabe jedoch darin besteht, bei geöffnetem Türrahmen in ihrer ausgezogenen Arbeitsstellung den Türrahmen am Tragrahmen abzustützen. Die Gasdruckfeder hält mit anderen Wort die nach oben geschwenkte Tür in ihrer geöffneten Position. Weiterhin geht aus der EP 0 590 278 hervor, daß es bereits bekannt ist, eine Gasdruckfeder zwischen einer nach oben schwenkbaren Tür und dem Tragrahmen als Dämpfungsvorrichtung anzubringen, um auf diese Weise ein Anprallen der Tür an den Tragrahmen zu verhindern, wodurch die Glasscheibe zerbrechen könnte.
Die EP 0 416 340 beschreibt eine Tür mit schwenkbeweglicher Frontscheibe einer Theke, bei welcher mittels einer elektromotorisch angetriebenen Schubstange die Frontscheibe von einer geschlossenen Lage in eine geöffnete Lage und umgekehrt bewegbar ist. Der Beschreibungseinleitung der EP 0 416 340 läßt sich entnehmen, daß der Einsatz von Kraftspeichern, wie z. B. Gasdruckfedern, keinen Vorteil bei der Lösung der Aufgabe einer leichten Schwenkbarkeit der Frontscheibe bringen würde, wenn diese ein hohes Gewicht aufweist.

Schließlich ist aus der EP 0 301 960 eine parallele Anordnung zweier Schubstangen bekannt, die beide von einem gemeinsamen Elektromotor angetrieben werden und während des Vorgangs des Öffnens und des Schließens einer Klappe an der Karosserie eines Kraftfahrzeugs durch entsprechende technische Maßnahmen unterschiedliche Wege zurücklegen.

Vorteilhafte Weiterbildungen der Erfindung ergeben sich aus den Unteransprüchen.

Die Erfindung wird anhand eines Ausführungsbeispiels näher erläutert, welches in der Zeichnung dargestellt ist. Es zeigt:
Fig. 1 die perspektivische Ansicht einer Vitrine,
Fig. 2 die Seitenansicht einer Vitrine mit geöffneter vorderer Seitenfläche,
Fig.3 den senkrechten Schnitt durch eine Vitrine in der Seitenansicht und
Fig.4 den senkrechten Schnitt durch eine Vitrine in der Draufsicht von vorn.

Eine Vitrine besteht aus einem Oberteil 1, welches auf einem Unterteil 2 ruht. Das auf dem Fußboden 7 stehende Unterteil 2 kann dabei nur als niedriger Sockel oder auch höher als offenes oder geschlossenes Untergestell ausgebildet sein. Das Oberteil 1 besteht aus einer oberen Fläche 9, einer vorderen Seitenfläche 5, einer hinteren Seitenfläche 3, einer linken und einer rechten Seitenfläche 4 bzw. 6 und einer unteren Fläche 10, welche entsprechend an ihren Stirnseiten miteinander verbunden sind und zusammen einen Innenraum 24 für die auszustellenden Gegenstände bilden. Mindestens die vordere Seitenfläche 5 ist als durchsichtige Glasscheibe 25 ausgebildet und bildet eine Tür, welche an ihrer, der oberen Fläche 9 zugewandten Seite drehbar über den Drehpunkt 8 mit der oberen Fläche 9 verbunden ist. Die als Tür ausgebildete vordere Seitenfläche 5 kann dabei soweit nach oben geschwenkt werden, bis diese sich parallel zur oberen Fläche 9 befindet.

Die Glasscheibe 25 wird allseitig von einem Rahmen 11 aufgenommen, mit welchem sie fest verbunden ist. Das Oberteil 1 besteht aus einem Rahmengestell, welches aus Vierkant-Stahl-Hohlprofilen 26 unterschiedlicher Querschnitte gebildet wird. Jede der Seitenflächen 3, 4 und 6 mit Ausnahme der vorderen Seitenfläche 5 bestehen dabei jeweils aus einem viereckigen Rahmen, deren obere Profilteile zusammen mit einem oberen Profilteil 28 den Rahmen der oberen Fläche 9 und deren untere Profilteile zusammen mit einem unteren Profilteil 29 den Rahmen der unteren Fläche 10 bilden. Zwischen der linken Seitenfläche 4 bzw. zwischen der rechten Seitenfläche 6 und der hinteren Seitenfläche 3 ist jeweils ein gemeinsames senkrechtes Profilteil vorhanden. Die Seitenflächen links 4 und rechts 6 sind auf der Außenseite des Rahmengestells verkleidet, ebenso die Außenseite der oberen Fläche 9 (nicht gezeigt). Auf der Innenseite der Rahmen der hinteren Seitenfläche 3, der linken Seitenfläche 4 und der rechten Seitenfläche 6 ist jeweils eine Verkleidung 23 angebracht. An der der vorderen Seitenfläche 5 zugewandten Seite des Oberteils 1 und zwar an den vorderen Profilteilen der beiden Seitenfläche 4 und 6 und dem oberen Profilteil 28 und dem unteren Profilteil 29 ist ein umlaufender Dichtungsstreifen 20 angebracht, an welchen sich der Rahmen 11 im geschlossenen Zustand der Vitrine anlegt. Auf diese Weise wird der allseits geschlossene Innenraum 24 innerhalb des Oberteils 1 der Vitrine auch im Bereich der beweglichen vorderen Seitenfläche 5 gegenüber der Umwelt luftdicht abgeschlossen.

Die Breite der Vierkant-Stahl-Hohlprofile 26 im Bereich der linken 4 und der rechten Seitenfläche 6 ist derart gewählt, daß zwischen der nicht gezeigten Außenverkleidung und der Innenverkleidung 23 ein genügend großer Raum zur Unterbringung einer Gasdruckfeder 13 und einer Spindel 14 vorhanden ist. Dieser Raum wird zweckmäßigerweise durch eine entsprechende, auf der vorderen Seitenfläche 5 angebrachte, nicht gezeigte Abdeckung im geschlossenen Zustand des Oberteils 1 der Vitrine verdeckt. Auf der der oberen Fläche 9 zugewandten Seite der unteren Fläche 10 befindet sich eine nicht gezeigte Auslagefläche der Vitrine. Unterhalb der Außenseite der oberen Fläche 9 befindet sich ein Raum 22 zur Aufnahme einer Beleuchtungssvorrichtung. An dem oberen Profilteil 28 des Rahmens der oberen Fläche 9 ist eine Achse mit dem Drehpunkt 8 eines Scharniers befestigt, dessen Schenkel 12 fest mit dem Rahmen 11 der vorderen Seitenfläche 5 fest verbunden ist. Je nach Breite der vorderen Seitenfläche 5 sind zwei oder auch mehrere Scharniere vorzusehen, welche durch einen, an der oberen Fläche 5 befestigten Abdeckstreifen 21 im geschlossenen Zustand des Oberteils 1 verdeckt werden.

Die Gasdruckfeder 13 ist über einen Befestigungswinkel 18 an der unteren Fläche 10 auf der der oberen Fläche 9 zugewandten Seite im Bereich jeweils einer der beiden Seitenflächen links 4 und rechts 6 in der Nähe der vorderen Seitenfläche 5 drehbar befestigt. Das andere Ende der Gasdruckfeder 13 ist mit dem Rahmen 11 der vorderen Seitenfläche 5 über einen Befestigungswinkel 17 drehbar verbunden, welcher ungefähr in halber Höhe der vorderen Seitenfläche 5 angebracht ist, wobei die Gasdruckfeder 13 im verschlossenen Zustand der vorderen Seitenfläche 5 nahezu senkrecht steht. Die Kraft jeweils einer der beiden Gasdruckfedern 13 entspricht ungefähr dem halben Gewicht der schwenkbaren vorderen Seitenfläche 5.

Nur wenig oberhalb des Befestigungswinkels 17 der Gasdruckfeder 13 ist über einen weiteren Befestigungswinkel 15 das eine Ende der Spindel 14 drehbar befestigt, deren anderes Ende über einen weiteren Befestigungswinkel 16 auf der der vorderen Seitenfläche 5 zugewandten Seite mit der hinteren Seitenwand 3 drehbar verbunden ist und zwar in einigem Abstand von der unteren Fläche 10. Dieser Befestigungspunkt richtet sich nach der maximal ausfahrbaren Länge der Spindel 14, er kann auch im Bereich der unteren Fläche 10 liegen. Jeweils im Bereich der linken 4 und der rechten Seitenfläche 6 ist eine Spindel 14 angeordnet. Die Wirkungsrichtungen von Gasdruckfeder 13 und Spindel 14 auf jeder der beiden Seiten liegen von der Draufsicht von vorn auf die Vitrine gesehen, in einer Ebene (siehe Fig.4).

Die Spindeln 14 werden durch in derem Innern angebrachte, nicht gezeigte Elektromotoren angetrieben, welche mit einer im Unterteil 2 untergebrachten, nicht gezeigten elektronischen Steuereinrichtung elektrisch verbunden sind. Durch die elektronische Steuereinrichtung wird der Gleichlauf der beiden Spindelmotoren sichergestellt und dabei jeweils der von einem Elektromotor gezogene Strom überwacht, indem durch einstellbare Schwellen die elektronische Steuereinrichtung bei überschreiten derselben den Strom unterbricht, wobei für jede der beiden Endpositionen einer Spindel 14 auch unterschiedliche Schwellen denkbar sind. Auf diese Weise wird die Abschaltung der Elektromotoren gesteuert, wenn die Spindeln 14 eine der beiden Endpositionen erreicht haben. Außerdem kann damit auch die Kraft eingestellt werden, mit welcher die vordere Seitenfläche im geschlossenen Zustand des Oberteils 1 gegen den umlaufenden Dichtungsstreifen 20 gepreßt wird, wenn die Spindeln derart eingebaut werden, daß diese ihre Endposition im eingezogenenen Zustand, d.h. bei geschlossener Vitrine nicht erreichen können. Die Ein- und Ausschaltung der Spindelbewegungen kann über einen, mit der elektronischen Steuereinrichtung elektrisch verbundenen, an der Außenseite des Unterteil 2 angebrachten Schalter oder auch ferngesteuert auf drahtlosem Wege durch Verwendung einer entsprechenden Sende- und Empfangseinrichtung erfolgen, wobei letztere an der elektronischen Steuereinrichtung angeschlossen ist. Die elektronische Steuereinrichtung erhält ihre Stromversorgung aus dem Netzt oder auch aus einer aufladbaren Batterie.

Die Anwendung der Erfindung ist nicht auf das Ausführungsbeispiel beschränkt, vielmehr ist sie auch bei Vitrinen mit einem andersartigen Aufbau denkbar, wobei auch nicht nur die vordere Seitenfläche 5 als Glasscheibe ausgebildet sein kann.

### Liste der Bezugszeichen

- 1: Oberteil
- 2: Unterteil
- 3: hintere Seitenfläche
- 4: linke Seitenfläche
- 5: vordere Seitenfläche
- 6: rechte Seitenfläche
- 7: Fußboden
- 8: Drehpunkt
- 9: obere Fläche
- 10: untere Fläche
- 11: Rahmen
- 12: Schenkel
- 13: Gasdruckfeder
- 14: Spindel
- 15: Befestigungswinkel
- 16: Befestigungswinkel
- 17: Befestigungswinkel
- 18: Befestigungswinkel

- 20: Dichtungsstreifen
- 21: Abdeckstreifen
- 22: Raum
- 23: Verkleidung
- 24: Innenraum
- 25: Glasscheibe
- 26: Vierkant-Stahl-Hohlprofil
- 27: Raum
- 28: oberes Profilteil
- 29: unteres Profilteil

## Patentansprüche

1. Vitrine zur Zurschaustellung von Gegenständen bestehend aus einem, auf einem Unterteil angebrachten Oberteil, wobei das Oberteil aus einer oberen Fläche, einer vorderen Seitenfläche, einer hinteren Seitenfläche, einer linken und einer rechten Seitenfläche und einer unteren Fläche gebildet wird und diese zusammen einen Raum umschließen, in welchem die Gegenstände untergebracht werden können, und wobei mindestens die vordere Seitenfläche (5) durch eine Glasscheibe gebildet wird,
**dadurch gekennzeichnet,**
**daß** die vordere Seitenfläche (5) mit der oberen Fläche (9) durch geeignete Mittel (8, 12) schwenkbar verbunden ist, daß im Bereich der linken (4) und der rechten (6) Seitenfläche jeweils eine auf den Mittelbereich der vorderen Seitenfläche (5) angreifende , im Bereich der vorderen Seitenfläche (5) mit der unteren Fläche (10) des Oberteils (1) verbundene Gasdruckfeder (13) vorgesehen ist, wobei die Kraft jeder der beiden Gasdruckfedern ungefähr dem halben Gewicht der vorderen Seitenfläche (5) entspricht, und daß die vordere Seitenfläche (5) durch jeweils im Bereich der linken (4) und der rechten (6) Seitenfläche einen innenraumseitigen Befestigungspunkt und einen an der vorderen Seitenfläche (5) angeordneten Angriffspunkt aufweisende Spindeln (14) aus einer geschlossenen Lage in eine geöffnete Lage und umgekehrt bewegbar ist, welche durch jeweils einen Elektromotor angetrieben-werden, die beide durch eine mit diesen elektrisch verbundene elektronische Steuereinrichtung im Gleichlauf betrieben werden.

2. Vitrine nach Anspruch 1,
**dadurch gekennzeichnet,**
**daß** die Spindeln (14) jeweils oberhalb der Gasdruckfedern (13) angeordnet sind.

3. Vitrine nach einem der Ansprüche 1 oder 2,
**dadurch gekennzeichnet,**
**daß** der Angriffspunkt der Spindel (14) oberhalb des Angriffspunktes und in der Nähe desselben der Gasdruckfeder (13) an der vorderen Seitenfläche (5) angeordnet ist.

4. Vitrine nach einem der Ansprüche 1 bis 3,
**dadurch gekennzeichnet,**
**daß** der Befestigungspunkt der Spindel (14) im Bereich der hinteren Seitenfläche (3) und und der unteren Fläche (10) liegt.

5. Vitrine nach Anspruche 1,
**dadurch gekennzeichnet,**
**daß** die elektronische Steuereinrichtung durch einen an der Vitrine außen zugänglich angebrachten Schalter steuerbar ist.

6. Vitrine nach einem der Ansprüche 1 bis 4,
**dadurch gekennzeichnet,**
**daß** die elektronische Steuereinrichtung drahtlos steuerbar ist.

7. Vitrine nach einem der Ansprüche 1 bis 4,
**dadurch gekennzeichnet,**
**daß** die elektronische Steuereinrichtung aus dem Netz oder aus einer aufladbaren Batterie gespeist wird.

8. Vitrine nach einem der Ansprüche 1 bis 7,
**dadurch gekennzeichnet,**
**daß** eine Gasdruckfeder (13) und eine Spindel (14) jeweils in einem Raum (27) zwischen der linken (4) bzw. der rechten (6) Seitenfläche und einer Verkleidung (23) untergebracht ist, wobei diese jeweils auf der dem Innenraum des Oberteils (1) zugwandten Seite angebracht ist.

9. Vitrine nach Anspruch 8,
**dadurch gekennzeichnet,**
**daß** der Raum (27)
durch die vordere Seitenfläche (5) im geschlossenen Zustand des Oberteils (1) unsichtbar verdeckt wird.

10. Vitrine nach einem der Ansprüche 1 bis 9,
**dadurch gekennzeichnet,**
**daß** die vordere Seitenfläche (5) aus einer Glasscheibe gebildet wird, welche von einem Rahmen (11) allseitig umschlossen ist.

11. Vitrine nach einem der Ansprüche 1 bis 10,
**dadurch gekennzeichnet,**
**daß** das Oberteil (1) der Vitrine und zwar die obere Fläche (9), die untere Fläche (10), die hintere Seitenfläche (3), die linke (4) und die rechte (5) Seitenfläche aus einem gemeinsamen Stahl-Hohlprofil-Gestell gebildet ist.

12. Vitrine nach einem der Ansprüche 1 bis 11,
**dadurch gekennzeichnet,**
**daß** an dem Rahmen (11) der vorderen Seitenfläche (5) mehrere, mit der oberen Fläche (9) fest verbundene Scharniere (8, 12) angebracht sind.

## Claims

1. Show cabinet for displaying articles which comprises an upper portion attached to a lower portion, the upper portion being formed from an upper surface, a front side surface, a rear side surface, a left-hand surface and a right-hand surface and a lower surface, and these together forming a space in which the objects can be accommodated, and at least the front side surface (5) being formed by a pane of glass,
**characterised in that**
the front side surface (5) is pivotably connected to the upper surface (9) by suitable means (8, 12), **in that** in the region of the left-hand (4) and the right-hand (6) side surfaces there is respectively provided a gas-pressure spring (13) engaging on the central region of the front side surface (5) and connected in the region of the front side surface (5) to the lower surface (10) of the upper portion (1), the force of each of the two gas-pressure springs (5) corresponding to approximately half the weight of the front side surface (5), and **in that** the front side surface (5) is moveable from a closed position into an opened position and the other way around by two spindles having respectively in the region of the left-hand (4) and the right-hand (6) side surfaces a mounting point on the interior space side and a point of application arranged on the front side surface (5), which spindles are respectively driven by an electric motor and the motors are operated synchronously by an electronic control device electrically connected to same.

2. Show cabinet according to claim 1,
**characterised in that**
the spindles (14) are in each case disposed above the gas-pressure springs (13).

3. Show cabinet according to one of claims 1 or 2,
**characterised in that**
the point of application of the spindles (14) is arranged on the front side surface (5) above and close to the point of application of the gas-pressure springs.

4. Show cabinet according to one of claims 1 to 3,
**characterised in that**
the mounting point of the spindles (14) lies in the region of the rear side surface (3) and of the lower surface (10).

5. Show cabinet according to claim 1,
**characterised in that**
the electronic control device can be controlled by a switch attached to the show cabinet so as to be accessible from the outside.

6. Show cabinet according to one of claims 1 to 4,
**characterised in that**
the electronic control device can be controlled in a cableless manner.

7. Show cabinet according to one of claims 1 to 4,
**characterised in that**
the electronic control device is powered from the mains or from a rechargeable battery.

8. Show cabinet according to one of claims 1 to 7,
**characterised in that**
one gas-pressure spring (13) and one spindle (14) are respectively accommodated in a space (27) between the left-hand (4) or the right-hand (6) side surface and a lining (23), the latter being attached in each case to the side facing the interior space of the upper portion (1).

9. Show cabinet according to claim 8,
**characterised in that**
the space (27) is covered by the front side surface (5) in the closed state of the upper portion (1) so as to be invisible.

10. Show cabinet according to one of claims 1 to 9,
**characterised in that**
the front side surface (5) is formed from a pane of glass which is enclosed by a frame (11) on all sides.

11. Show cabinet according to one of claims 1 to 10,
**characterised in that**
the upper portion (1) of the show cabinet, specifically the upper surface (9), the lower surface (10), the rear side surface (3), the left-hand (4) and the right-hand (5) side surfaces, is formed from a common steel hollow-section framework.

12. Show cabinet according to one of claims 1 to 11,
**characterised in that**
a plurality of hinges (8, 12), securely connected to the upper surface (9), is attached to the frame (11) of the front side surface (5).

## Revendications

1. Vitrine pour l'exposition d'objets, constituée d'une partie supérieure montée sur une partie inférieure, la partie supérieure étant formée d'une face supérieure, d'une face latérale avant, d'une face latérale arrière, de faces latérales gauche et droite et d'une face inférieure et celles-ci définissant conjointement un espace dans lequel les objets peuvent être logés, et au moins la face latérale avant (5) étant formée par une vitre, **caractérisée en ce que** la face latérale avant (5) est reliée avec possibilité de pivotement par des moyens (8, 12) appropriés à la face supérieure (9), que dans la région des faces latérales gauche (4) et droite (6), il est respectivement prévu un ressort sous pression de gaz (13) qui agit sur la zone médiane de la face latérale avant (5) et est relié à la face inférieure (10) de la partie supérieure (1) dans la région de la face latérale avant (5), la force de chacun des deux ressorts sous pression de gaz correspondant approximativement à la moitié du poids de la face latérale avant (5), et que la face latérale avant (5) peut être déplacée d'une position fermée dans une position ouverte et inversement par des broches (14) présentant chacune un point de fixation côté espace intérieur dans la région des faces latérales gauche (4) et droite (6) et un point d'action disposé sur la face latérale avant (5), lesquelles broches sont entraînées chacune par un moteur électrique, lesquels moteurs électriques sont tous deux commandés de manière synchrone par un dispositif de commande électronique relié électriquement aux moteurs.

2. Vitrine selon la revendication 1, **caractérisée en ce que** les broches (14) sont disposées chacune au-dessus des ressorts sous pression de gaz (13).

3. Vitrine selon l'une des revendications 1 ou 2, **caractérisée en ce que** le point d'action des broches (14) est disposé au-dessus du point d'action des ressorts sous pression de gaz (13) et à proximité de celui-ci, sur la face latérale avant (5).

4. Vitrine selon l'une des revendications 1 à 3, **caractérisée en ce que** le point de fixation des broches (14) se trouve dans la région de la face latérale arrière (3) et de la face inférieure (10).

5. Vitrine selon la revendication 1, **caractérisée en ce que** le dispositif de commande électronique peut être commandé par un commutateur monté sur la vitrine et accessible de l'extérieur.

6. Vitrine selon l'une des revendications 1 à 4, **caractérisée en ce que** le dispositif de commande électronique peut être commandé sans fil.

7. Vitrine selon l'une des revendications 1 à 4, **caractérisée en ce que** le dispositif de commande est alimenté par le secteur ou par une batterie rechargeable.

8. Vitrine selon l'une des revendications 1 à 7, **caractérisée en ce qu'**un ressort sous pression de gaz (13) et une broche (14) sont logés respectivement dans un espace (27) compris entre la face latérale gauche (4) ou droite (6) et un revêtement (23), ce dernier étant appliqué sur la face tournée vers l'espace intérieur de la partie supérieure (1).

9. Vitrine selon la revendication 8, **caractérisée en ce que** lorsque la partie supérieure (1) est fermée, l'espace (27) est recouvert de manière invisible par la face latérale avant (5).

10. Vitrine selon l'une des revendications 1 à 9, **caractérisée en ce que** la face latérale avant (5) est formée par une vitre qui est entourée de toutes parts par un cadre (11).

11. Vitrine selon l'une des revendications 1 à 10, **caractérisée en ce que** la partie supérieure (1) de la vitrine, à savoir la face supérieure (9), la face inférieure (10), la face latérale arrière (3), les faces latérales gauche (4) et droite (5), est formée d'une ossature de profilés creux en acier.

12. Vitrine selon l'une des revendications 1 à 11, **caractérisée en ce que** plusieurs charnières (8, 12) reliées de manière fixe à la face supérieure (9) sont montées sur le cadre (11) de la face latérale avant (5).
